# EUROPÄISCHE PATENTSCHRIFT

(11) **EP 3 246 490 B1**
(45) Veröffentlichungstag und Bekanntmachung des Hinweises auf die Patenterteilung: **01.11.2023**
(21) Anmeldenummer: 17171204.5
(22) Anmeldetag: 16.05.2017
(51) Int. Cl.: E04F 21/08, E04B 1/76

(54) **VERFAHREN UND VORRICHTUNG ZUM EINBLASEN VON EINBLASDÄMMSTOFF IN DÄMMSTOFFKAMMERN VON BAUELEMENTEN**
METHOD AND DEVICE FOR INJECTING INJECTED MATERIAL INTO INSULATING MATERIAL CHAMBERS OF COMPONENTS
PROCÉDÉ ET DISPOSITIF D'INJECTION DE MATÉRIAU ISOLANT D'INJECTION DANS DES CHAMBRES DE MATÉRIAU ISOLANT

(30) Priorität: 20.05.2016 EP 16170545
(43) Veröffentlichungstag der Anmeldung: 22.11.2017
(73) Patentinhaber: isofloc AG, 9606 Bütschwil (CH)
(72) Erfinder: Jaenke, Alexander, 9300 Wittenbach (CH); Lieberherr, Samuel, 9642 Ebnat-Kappel (CH)
(74) Vertreter: Hepp Wenger Ryffel AG

(56) Entgegenhaltungen:
- EP-A1- 2 333 198
- EP-A2- 0 841 444
- EP-A2- 1 255 001
- DE-A1-102013 104 027
- FR-A1- 2 989 291
- GB-A- 1 602 382
- JP-B2- 4 071 393
- US-A1- 2013 086 868
- US-B2- 7 127 856

## Beschreibung

Die vorliegende Erfindung betrifft ein Verfahren und eine Vorrichtung zum Einblasen von Einblasdämmstoff in Dämmstoffkammern von Bauelementen sowie ein Bauelement gemäss den Oberbegriffen der unabhängigen Ansprüche.

Aus dem Stand der Technik sind verschiedene Verfahren und Vorrichtungen zum Einblasen von Einblasdämmstoffen in Dämmstoffkammern bekannt. Dabei wird grundsätzlich unterschieden zwischen trockenem Einblasen in geschlossene Kammern und nassem Besprühen von offenen Kammern.

So zeigt beispielsweise die EP 2 333 198 A1 der Anmelderin eine Vorrichtung und ein Verfahren zum trockenen Einblasen, bei welchem die Dämmstoffkammern mit einem Abdeckelement abgedeckt und durch einen Einfüllstutzen ein Einblasdämmstoff in die Dämmstoffkammer eingeblasen wird. Um die mit dem Einblasdämmstoff eingebracht Luft abführen und die gesamte Dämmstoffkammer gleichmässig mit Einblasdämmstoff befüllen zu können, ist das Abdeckelement mit einer luftdurchlässigen Membran versehen, durch welche die eingeblasene Luft austreten kann. Nach dem Befüllen wird die Kammer verschlossen. Nachteilig ist, dass das eingeblasene Isolationsmaterial lose in der Kammer liegt und durch Öffnungen, insbesondere im Brandfall, austreten kann.

Die WO 2005/007984 A1 offenbart eine Isolation sowie ein Verfahren zum Anbringen einer Isolationsschicht, bei dem Zellulosefasern in eine offene Wand- oder Deckenkammer eingespritzt werden. Dabei werden die Zellulosefasern vor dem Aufbringen auf die Wand oder Decke benetzt. Wenn das Zellulosematerial bereits mit einem Klebstoff vermischt ist, genügt ein Benetzen mit Wasser, ansonsten wird mit einem flüssigen Bindemittel benetzt. Es bildet sich eine Masse, welche auf der Wand oder Decke anhaftet und so eine Isolationsschicht ausbilden kann. Nachteilig ist, dass sich bei einem solchen Sprühprozess überschüssiges Fasermaterial auch ausserhalb der zu befüllenden Dämmstoffkammer niederschlägt, welches anschliessend entfernt werden muss. Ausserdem ist die so erhaltene Oberfläche der Isolationsschicht nicht flach ausgebildet und muss entsprechend nachbearbeitet werden.

Die EP0841444 A2, die den nächstliegenden Stand der Technik darstellt, offenbart ein Verfahren zum Einblasen von Einblasdämmstoff in Dämmstoffkammern von Bauelementen umfassend die Schritte:
- Bereitstellen eines Bauelementes mit mindestens einer zu befüllenden Dämmstoffkammer,
- Abdecken der zu befüllenden Dämmstoffkammer mit einem Abdeckelement,
- Einblasen von Einblasdämmstoff durch mindestens einen Einfüllstutzen in die Dämmstoffkammer,
- Abnehmen des Abdeckelementes von der befüllten Dämmstoffkammer,
- Verschliessen der befüllten Dämmstoffkammer,wobei der Einblasdämmstoff natürliche Dämmstofffasern, insbesondere Zellulosefasern, Holzfasern, Holzspäne, Wolle, Stroh, Hanf, Flachs, Chinaschilf, oder Mineralfasern, wie beispielsweise Glaswolle
   oder Steinwolle, sind,wobei der mindestens eine Einfüllstutzen im Abdeckelement integriert ist.

Es ist Aufgabe der Erfindung, die Nachteile des Standes der Technik zu überwinden. Insbesondere soll ein Verfahren und eine Vorrichtung zum Einblasen von Einblasdämmstoff in Dämmstoffkammern zur Verfügung gestellt werden, welche ein einfaches Einblasen und Isolieren von Dämmstoffkammern ermöglicht. Ausserdem sollen insbesondere die Dämmstoffkammer und das entsprechend ausgebildete Bauelement erhöhten Brandschutzbedingungen standhalten.

Diese Aufgabe wird durch die in den unabhängigen Patentansprüchen definierten Vorrichtungen und Verfahren gelöst. Weitere Ausführungsformen ergeben sich aus den abhängigen Patentansprüchen.

Nachfolgend wird unter dem Begriff Einblasdämmstoff jegliche Art von losen Dämmstoffen verstanden, welche mittels einer Einblasvorrichtung eingeblasen werden können. Erfindungsgemäß fallen unter diese Kategorie natürliche Dämmstofffasern, wie beispielsweise Zellulosefasern, Holzfasern, Holzspäne, Wolle, Stroh, Hanf, Flachs, Chinaschilf, aber auch Mineralfasern, wie beispielsweise Glaswolle, Steinwolle. Des Weiteren werden unter einem Einblasdämmstoff auch Polystyrolkugeln, Aerogel, Schaumstoffschnitzel und ähnliche Dämmstoffe verstanden.

Unter einer Dämmstoffkammer wird eine im Endzustand allseitig geschlossene Kammer verstanden. Üblicherweise sind solche Dämmstoffkammern in Bauelementen angeordnet, um beispielsweise ein Haus oder eine Produktionshalle aus vorgefertigten Elementen schneller aufrichten zu können. Das Bauelement bildet z.B. eine Wand, einen Boden, ein Dach von einem zu erstellenden Gebäude oder Teile davon. Entsprechend bestehen diese Dämmstoffkammern meist aus einer Holz-, Holzfaser-, Gips- oder Holzverbundplatte als Rückwand und sind sowohl links und rechts, als auch oben und unten durch ein seitliches Begrenzungselement, meist ein Holzsparren, ein Pfosten oder eine Latte, begrenzt. Nach dem Befüllen werden die Dämmstoffkammern üblicherweise mit einer Beplankung, welche ebenfalls meist aus einer Holz-, Holzfaser-, Gips- oder Holzverbundplatte besteht, verschlossen. Allenfalls kommt zum Verschliessen oder zusätzlich zur Beplankung eine Folie, z.B. als Dampfsperre zum Einsatz. Solche Dämmstoffkammern werden in verschiedenen Grössen verwendet, üblicherweise weisen sie einen Achsabstand von 62.5 cm und eine Höhe von bis zu 3.0 m auf.

Ein erfindungsgemässes Verfahren zum Einblasen von Einblasdämmstoffen in Dämmstoffkammern von Bauelementen umfasst die folgenden Schritte:
- Bereitstellen eines Bauelementes mit mindestens einer zu befüllenden Dämmstoffkammer,
- Abdecken der zu befüllenden Dämmstoffkammer mit einem Abdeckelement,
- Einblasen von Einblasdämmstoff durch mindestens einen Einfüllstutzen in die Dämmstoffkammer,
- Einbringen eines Bindemittels in die Dämmstoffkammer,
- Aktivieren des Bindemittels in der Dämmstoffkammer und/oder beim Einbringen in die Dämmstoffkammer.

Das zum Abdecken der zu befüllenden Dämmstoffkammer verwendete Abdeckelement ist vorzugsweise eine Einblasplatte, ähnlich wie in der Patentanmeldung EP 2 333 198 A1 der Anmelderin beschrieben. Erfindungsgemäss ist der Einfüllstutzen in diesem Abdeckelement integriert. Es versteht sich von selbst, dass hierzu nicht nur ein einzelner Einfüllstutzen sondern auch eine Mehrzahl von über die Grundfläche der Dämmstoffkammer verteilte Einfüllstutzen vorhanden sein können. Das Einbringen des Bindemittels in die Dämmstoffkammer kann gleichzeitig mit dem Einblasen des Einblasdämmstoffes erfolgen. Ebenso ist es jedoch auch denkbar, dass das Bindemittel und der Einblasdämmstoff in abwechselnder Weise eingebracht werden. Dabei kann das Bindemittel durch denselben Einfüllstutzen wie der Einblasdämmstoff oder aber durch separate Einfüllelemente eingebracht werden. Durch das Aktivieren des Bindemittels in der Dämmstoffkammer und/oder beim Einbringen in die Dämmstoffkammer wird erreicht, dass der Einblasdämmstoff sich sowohl mit den Seitenwänden der Dämmstoffkammer als auch mit sich selbst verbindet, verklebt und/oder vernetzt. Entsprechend wird ein Herausfallen des Einblasdämmstoffes durch Öffnungen in der Kammerwand verhindert. Da das Bindemittel erst beim Einbringen oder erst in der Dämmstoffkammer aktiviert wird, wird ausserdem ein Verkleben und Verstopfen der Zuführungsleitung verhindert.

Erfindungsgemäss wird die befüllte Dämmstoffkammer nach dem Abnehmen des Abdeckelementes bzw. der Einblasplatte verschlossen, beispielsweise mit einer Holz-, Holzfaser- Gips- oder Holzverbundplatte. Je nach verwendetem Bindemittel und der Aktivierungstechnologie kann das Aktivieren vor oder nach dem Verschliessen der Dämmstoffkammer erfolgen.

Durch das Einbringen von Einblasdämmstoff und Bindemittel in Kombination mit dem Aktivieren des Bindemittels in der Dämmstoffkammer kann sich der Einblasdämmstoff mit den Seitenwänden der Dämmstoffkammer verbinden und verkleben. Ebenso kann eine Bindung unter den einzelnen Dämmstoffpartikel oder Dämmstofffasern erfolgen. Es wird ein zusammenhängendes Dämmstoffelement gebildet, so dass selbst in einem Brandfall nach Durchbrennen der äusseren Verschlussplatte ein Herausfallen des Einblasdämmstoffes verhindert wird. Wenn der entsprechende Einblasdämmstoff zusätzlich flammhemmend behandelt ist, kann somit eine effiziente und günstig herzustellende Brandbarriere gebildet werden.

Der Einblasdämmstoff und das Bindemittel werden während dem Einblasen in die Dämmstoffkammer vermischt.

Flüssige Bindemittel werden während dem Einblasen in die Dämmstoffkammer mit dem Einblasdämmstoff vermischt. Zum Vermischen von flüssigem Bindemittel beim Einblasen in die Dämmstoffkammer werden beispielsweise Sprühdüsen verwendet, welche das Bindemittel in den mit dem Einblasdämmstoff beladenen Luftstrom einblasen. Der Einblasdämmstoff kann somit durch geeignete Anordnung der Sprühdüsen allseitig benetzt werden, sodass sich dieser in der Dämmstoffkammer untereinander und mit den Seitenwänden der Dämmstoffkammer verbindet.

Das Bindemittel wird in und/oder flüssiger Form eingebracht. Wie bereits vorgängig erwähnt, wird ein flüssiges Bindemittel während dem Einblasen beigemischt, sodass in den Zuführungsschläuchen ein Verstopfen verhindert wird.

Das Bindemittel kann ausgewählt sein aus der Gruppe umfassend:
- natürliche Bindemittel, insbesondere Weissleim, Lignin, Stärke, Kleister, Wasserglas, Tannine, Hemicellulose, Saccharide usw.,
- künstliche Bindemittel, insbesondere thermoplastische Kunststoffe, Polyolefin-Fasern, Zellulose-Polymer-Verbundstoffe usw.,
- künstliche Bindemittel in Verbindung mit Metallpartikeln,
- Bindemittel, welche erst beim Vermischen zweier Stoffe beim Einbringen zum Bindemittel werden,
- Kombinationen daraus.

Die folgenden Saccharide können beispielsweise als Bindemittel verwendet werden, wobei mit Sorbit gute Resultate erzielt wurden:
- Galactose / D-Fructose,
- Lactose,
- Mannit,
- Palmitinsäure,
- Saccharose,
- Sorbit,
- Stärke,
- Stearinsäure,
- Stearylalkohol,
- Thymolphthalain,
- Vitamin C,
- Acetylsalcylsäure,
- Adipinsäure,
- Apfelsäure,
- Antrachinon,
- Bernsteinsäure,
- Citronensäure,
- Fumarsäure,
- Gallussäure,
- Phenolphthalain,
- Phthalsäure,
- Sorbinsäure,
- L-(+)-Weinsäure,
- Xylit,
- Calciumaluminatsulfat,
- Ettringit.

Je nach Wahl des Einblasdämmstoffes kann auch das Bindemittel angepasst werden. Des Weiteren bestimmt die Auswahl des Bindemittels und des Einblasdämmstoffes auch die Art und Weise des Aktivierens des Bindemittels. Das Bindemittel kann auch natürlicherweise im Einblasdämmstoff enthalten und gleichzeitig mit diesem eingeblasen werden, wie z.B. Lignin in Zellulose-Dämmstoff.

Die Aktivierung des Bindemittels kann durch Temperatur und/oder Vibration und/oder chemisch und/oder Druck erfolgen. Bei der Verwendung von flüssigen Bindemitteln, insbesondere wasserbasierten Bindemitteln, werden bereits das Vermischen mit dem Einblasdämmstoff und der somit einsetzende Trocknungsvorgang als Aktivieren verstanden.

Die Aktivierung des Bindemittels kann in einer Randschicht und/oder der gesamten Dicke der Dämmstoffkammer erfolgen. So ist es bei dicken Dämmstoffkammern denkbar, dass die Aktivierung des Bindemittels lediglich in einer Randschicht erfolgt. Entsprechend bildet sich in der Dämmstoffkammer eine verfestigte Randstruktur, welche den darin eingeschlossenen losen Einblasdämmstoff umgibt und im Brandfall auch festhält. Wenn die Aktivierung des Bindemittels in der gesamten Dicke der Dämmstoffkammer erfolgt, wird entsprechend die gesamte Einblasdämmstoffschicht verfestigt und gebunden. Ein Herausfallen eines Teils des Einblasdämmstoffes wird verunmöglicht.

Eine erfindungsgemässe Vorrichtung zum Einblasen von Einblasdämmstoff in Dämmstoffkammern von Bauelementen weist ein Abdeckelement zum wenigstens teilweisen Abdecken der Dämmstoffkammer und wenigsten einen Einfüllstutzen zum Einbringen eines Einblasdämmstoffes in die Dämmstoffkammer auf. Die Vorrichtung weist ausserdem wenigstens eine Benetzungseinrichtung zum Benetzen einer Begrenzungsfläche der Dämmstoffkammer und/oder einer Oberfläche einer Schicht von in die Dämmstoffkammer eingeblasenem Einblasdämmstoff mit einem Bindemittel auf. Eine solche Vorrichtung kommt beispielsweise zum Einsatz, um ein flüssiges Bindemittel vor dem Einfüllen des Einblasdämmstoffes in die zu befüllende Dämmstoffkammer einzusprühen und deren innere Begrenzungsflächen zu benetzen. Ausserdem kann der eingebrachte Einblasdämmstoff in der Dämmstoffkammer benetzt werden um eine bindende und verfestigte Randschicht des Einblasdämmstoffes zu bilden.

In einer weiteren Ausführungsform weist eine erfindungsgemässe Vorrichtung zum Einblasen von Einblasdämmstoff in Dämmstoffkammern von Bauelementen ein Abdeckelement zum wenigstens teilweisen Abdecken der Dämmstoffkammer und mindestens einen Einfüllstutzen zum Einbringen eines Gemisches aus Einlassdämmstoff und flüssigem Bindemittel in die Dämmstoffkammer auf. Die Vorrichtung weist weiter ein Aktivierungselement auf, um das Bindemittel zu aktivieren und entsprechend den Einblasdämmstoff untereinander und/oder mit den Begrenzungsflächen der Dämmstoffkammer zu verbinden.

Die Vorrichtung kann einen Mischer zum Vermischen des Einblasdämmstoffes und des Bindemittels aufweisen. Ein solcher Mischer ist beispielsweise für die Verwendung von festem oder trockenem Bindemittel einer Einblasvorrichtung vorgeschaltet. Entsprechend wird mit der Vorrichtung bereits das komplette Gemisch aus Einblasdämmstoff und Bindemittel eingeblasen.

Der Mischer kann zum Vermischen des Einblasdämmstoffes und des vorzugsweise flüssigen Bindemittels im Einfüllstutzen angeordnet sein. Beispielsweise wird als ein solcher Mischer ein mit Sprühdüsen versehener Einfüllstutzen angesehen. Die Sprühdüsen sind dabei so ausgerichtet, dass ein flüssiges Bindemittel auf den den Einfüllstutzen durchlaufenden Strom von Einblasdämmstoff gerichtet ist und der Einblasdämmstoff entsprechend mit dem Bindemittel benetzt wird.

Das Aktivierungselement kann ein Element aufweisen, ausgewählt aus der Gruppe umfassend:
- wenigstens einen Auslass für Dampf und/oder Heissluft und/oder Gas und/oder Flüssigkeit auf einer der Dämmstoffkammer zugewandten Seite des Abdeckelementes,
- wenigstens eine Injektionsnadel mit einem endseitigen Auslass für Dampf und/oder Heissluft und/oder Gas und/oder Flüssigkeit auf einer der Dämmstoffkammer zugewandten Seite des Abdeckelementes,
- wenigstens eine Induktionsschlaufe zur Erzeugung eines magnetischen Wechselfeldes im Bereich der Dämmstoffkammer,
- wenigstens eine Hochfrequenzantenne zum Ausstrahlen einer Mikrowellenstrahlung in den Bereich der Dämmstoffkammer,
- wenigstens einen Infrarotsensor zum Ausstrahlen einer Infrarotstrahlung in den Bereich der Dämmstoffkammer,
- eine Kombination aus mehreren der vorgenannten Elemente.

Bei der Verwendung von Injektionsnadeln als Aktivierungselemente sind diese vorzugsweise versenkbar und/oder ausfahrbar im Abdeckelement angeordnet. Durch eine versenkbare und/oder ausfahrbare Anordnung kann der eingeblasene Einblasdämmstoff bzw. das entsprechende Bindemittel in verschiedenen Tiefen der Dämmstoffkammer aktiviert werden. Sobald die Aktivierung erfolgt ist, kann die Injektionsnadel im Abdeckelement versenkt werden, sodass eine gleichmässige Ausbildung der Oberfläche des Einblasdämmstoffes in der Dämmstoffkammer ermöglicht wird.

Bei der Verwendung von Induktionsschlaufen als Aktivierungselement wird vorzugsweise ein magnetisches Wechselfeld im Frequenzbereich zwischen 20 kHz und 100 kHz erzeugt. Die entsprechende Induktionsschlaufe oder Induktionsschlaufen können dabei im Abdeckelement und/oder auf dem Auflagetisch der Dämmstoffkammer bzw. des Bauelementes integriert sein.

Bei der Verwendung von Hochfrequenzantennen als Aktivierungselement kommt vorzugsweise eine Mikrowellenstrahlung im Frequenzbereich von 0.9 GHz bis 3 GHz zur Anwendung. Auch diese Hochfrequenzantennen können im Abdeckelement und/oder dem Auflagetisch für die Dämmstoffkammern bzw. das Bauelement integriert sein.

Bei der Verwendung von Infrarotsendern zur Aktivierung wird vorzugsweise eine Infrarotstrahlung im Bereich von 780 nm bis 3'000 nm ausgestrahlt. Diese Infrarotsender können im Abdeckelement bzw. in dessen Oberfläche, aber auch an Injektionsnadeln oder gar auf dem Auflagetisch angebracht sein.

Insbesondere bei der Verwendung von Induktionsschlaufen, Hochfrequenzantennen, Infrarotsendern oder anderen Energie- oder Wärmequellen ist es auch denkbar, dass nicht jede einzelne Dämmstoffkammer aktiviert wird, sondern ein gesamtes Bauelement umfassend mehrere Dämmstoffkammern. Entsprechend kann die Vorrichtung eine Art Aktivierungsofen umfassen, welcher vom Arbeitsschritt des Einblasens räumlich getrennt ist.

Eine weitere Aufgabe der vorliegenden Erfindung ist das zur Verfügung stellen eines Bauelementes, welches erhöhten Brandanforderungen genügt. Die Erfindung betrifft ein Bauelement zum Erfüllen erhöhter Brandanforderungen. Ein erfindungsgemässes Bauelement umfasst wenigstens eine Dämmstoffkammer, welche durch eine Vorderwand, eine Rückwand sowie seitlich durch Begrenzungselemente definiert ist. Die Dämmstoffkammer ist mit einem Einblasdämmstoff befüllt. Dieser Einblasdämmstoff ist nach einem vorgängig beschriebenen Verfahren und mittels einer vorgängig beschriebenen Vorrichtung eingebracht. Die Dichte des eingeblasenen Dämmstoffes beträgt dabei bei Verwendung von Zellulosefasern weniger als 50 kg/m³, vorzugsweise weniger als 45 kg/m³, besonders bevorzugt weniger als 40 kg/m³. Es versteht sich von selbst, dass es sich bei der genannten Dichte um eine Dichte handelt, welche setzungssicher ist. Entsprechend wird sich die Dichte über den gesamten Bereich der Dämmstoffkammer im Verlaufe der Zeit nicht mehr ändern, der eingeblasene Dämmstoff wird nicht zusammenfallen und entsprechend keine Hohlräume innerhalb der Dämmstoffkammer bilden. Diese Setzungssicherheit bei geringerer Dichte wird durch das Bindemittel ermöglicht, welches die einzelnen Partikel des Einblasdämmstoffes untereinander und mit den Begrenzungselementen der Dämmstoffkammer verbindet. Durch die Verwendung einer geringeren Dichte an Einblasdämmstoff wird die Herstellung des entsprechenden Bauelementes kostengünstiger und resourcenschonender.

Ein erfindungsgemässes Bauelement in einer weiteren Ausführungsform umfasst wenigstens eine Dämmstoffkammer, welche durch eine Vorderwand, eine Rückwand sowie seitlich durch Begrenzungselemente definiert ist. Die Dämmstoffkammer ist dabei mit einem Einblasdämmstoff befüllt und weist zusätzlich ein nicht brennbares Rückhalteelement auf, welches zwischen Einblasdämmstoff und der Vorderwand und/oder zwischen Einblasdämmstoff und der Rückwand angeordnet ist. Insbesondere bei der industriellen Fertigung von Bauelementen kann dieses Rückhalteelement eine komplette Rückwand bzw. Vorderwand des Bauelementes bedecken und mit dieser in einem vorgängigen Schritt fest verbunden sein. Der Einblasdämmstoff ist nach einem vorgängig beschriebenen Verfahren und mittels einer vorgängig beschriebenen Vorrichtung eingebracht.

Das Rückhalteelement ist ausgewählt aus der Gruppe umfassend:
- ein Vlies,
- ein Netz,
- ein Gitter,
- eine Kombination aus mehreren der vorgenannten Elemente.

Beim entsprechenden Rückhalteelement ist es dabei ausschlaggebend, dass dieses im Brandfall nicht verbrennen, schmelzen oder verglühen kann. Vorzugsweise erfüllt das Rückhalteelement die gängigen Brandanforderungen nach Standard VKF Brandschutzrichtlinien RF1 oder RF2 bzw. ist klassifiziert nach EN 13501-1:2010-01 wie in der nachfolgenden Tabelle dargestellt:

| Brandverhaltensgruppe VKF | Klassifizierung EN 13501-1 für Bauprodukte |
|---|---|
| RF1 | A1 |
| | A2-s1, d0 |
| RF2 | A2-s1, d1 |
| | A2-s2, d0 |
| | A2-s2, d1 |
| | B-s1, d0 |
| | B-s1, d1 |
| | B-s2, d0 |
| | B-s2, d1 |
| | C-s1, d0 |
| | C-s1, d1 |
| | C-s2, d0 |
| | C-s2, d1 |

Vorzugsweise erfüllt auch das gesamte Bauelement mit Dämmstoffkammern die oben genannten Brandanforderungen.

Anhand von Figuren, welche lediglich Ausführungsbeispiele darstellen, wird die Erfindung im Folgenden näher erläutert. Es zeigen:
- Figur 1:: eine perspektivische Ansicht eines Bauelementes mit zu befüllenden Dämmstoffkammern,
- Figur 2:: eine perspektivische Ansicht des Bauelements aus Figur 1, wobei eine Dämmstoffkammer durch ein Abdeckelement einer erfindungsgemässen Vorrichtung abgedeckt ist,
- Figur 3:: eine perspektivische Ansicht von unten auf das Abdeckelement aus Figur 2, und
- Figur 4:: eine schematische Darstellung eines Schnittes durch ein Bauelement mit drei Dämmstoffkammern und unterschiedlich aktivierten Einblasdämmstoffen und Bindemitteln.

Figur 1 zeigt eine perspektivische Ansicht eines Bauelementes 30 mit zu befüllenden Dämmstoffkammern 31. Diese Dämmstoffkammern werden gebildet durch eine Rückwand 34 und seitlich angeordnete Begrenzungselemente 35. Das dargestellte Bauelement 30 umfasst drei solche Dämmstoffkammern 31. Nach dem Befüllen der Dämmstoffkammern 31 wird das Bauelement 30 üblicherweise mit einer Vorderwand (nicht dargestellt) verschlossen.

Figur 2 zeigt eine perspektivische Ansicht des Bauelementes 30 aus Figur 1 wobei eine Dämmstoffkammer durch ein Abdeckelement 10 einer erfindungsgemässen Vorrichtung abgedeckt ist. Vom Bauelement 30 sind zwei Dämmstoffkammern 31 noch sichtbar, welche seitlich durch Begrenzungselemente 35 definiert werden. Diese Dämmstoffkammern 31 sind bereits mit einem Einblasdämmstoff 20 und dem entsprechenden Bindemittel 21 befüllt. Die Oberfläche 23 des befüllten Einblasdämmstoffes ist flach ausgebildet, da diese beim Befüllen durch das entsprechende Abdeckelement 10 begrenzt wurde.

Das Abdeckelement 10 weist auf seiner Oberseite eine Anschlussvorrichtung auf, um mittels eines Zuführungsschlauches mit einer entsprechenden Einblasmaschine und einer Dosiereinrichtung verbunden werden zu können. Diese Anschlussvorrichtung teilt sich im gezeigten Abdeckelement in zwei Einfüllstutzen 11 auf, welche in der nachfolgenden Figur 3 weiter ausgeführt werden.

Figur 3 zeigt eine perspektivische Ansicht von unten auf das Abdeckelement 10 aus der Figur 2. Auf der dargestellten Unterseite dieses Abdeckelementes 10 sind zwei Einfüllstutzen 11 als Öffnungen erkennbar, durch welche der einzublasende Einblasdämmstoff und allenfalls das Bindemittel in die Dämmstoffkammer eingeblasen werden. Weiter zu erkennen ist auf dieser Unterseite eine Vielzahl von Aktivierungselementen 12, welche im dargestellten Ausführungsbeispiel als Injektionsnadeln 15 ausgebildet sind. Diese Injektionsnadeln 15 stehen von der Oberfläche der Unterseite des Abdeckelementes 10 hervor und sind allenfalls versenkbar und ausfahrbar. Die Injektionsnadeln 15 können in einer befüllten Dämmstoffkammer in den Einblasdämmstoff eingestochen werden, sodass das im eingefüllte Einlassdämmstoff enthaltene Bindemittel beispielsweise mit Heissdampf oder Heissluft aktiviert werden kann. Ausserdem kann mit einer solchen Ausführungsform mit den Injektionsnadeln 15 ein flüssiges und/oder dampfförmiges Bindemittel während und/oder nach dem Befüllen mit dem Einblasdämmstoff eingebracht und aktiviert werden. Der Einblasdämmstoff verbindet sich mit dem Bindemittel zu einer kompakten Masse. Ausserdem wird eine Verbindung zu den seitlichen Begrenzungselementen sowie an die Rückwand der Dämmstoffkammer erzielt. Abhängig von der Dicke der zu befüllenden Dämmstoffkammer können diese Injektionsnadeln 15 unterschiedlich weit ausgefahren werden. Ebenso ist es beispielsweise denkbar, dass die Injektionsnadeln von einer maximal ausgefahrenen Stellung kontinuierlich einfahren, während der Einblasdämmstoff und das Bindemittel mit Heissdampf und/oder Heissluft beschickt werden. Somit kann eine Aktivierung des Bindemittels kontinuierlich über die gesamte Dicke der Dämmstoffkammer erfolgen.

Selbstverständlich ist es auch denkbar, dass das Aktivierungselement 12 nicht als Injektionsnadel ausgebildet ist, sondern allenfalls als Induktionsschlaufe, Hochfrequenzantenne, Infrarotsender, usw. Die konkrete Ausgestaltung des Aktivierungselementes ist abhängig vom Bindemitte, welches im konkreten Fall verwendet und aktiviert werden soll. Ebenfalls ist es denkbar, dass das Aktivierungselement 12 lediglich eine Benetzungseinrichtung darstellt, welche vor dem Befüllen der Dämmstoffkammer die Rückwand und die seitlichen Begrenzungselemente mit einem Bindemittel bzw. Kleber besprüht, sodass der eingeblasene Einblasdämmstoff sich mit diesen Elementen verbindet. Selbstverständlich kann die Anzahl der Aktivierungselemente 12 des Abdeckelementes 10 entsprechend der Grösse und/oder der benutzten Technologie angepasst werden.

Figur 4 zeigt eine schematische Darstellung eines Schnittes durch ein Bauelement 30 mit drei Dämmstoffkammern 31, 31', 31" mit unterschiedlich aktivierten Einblasdämmstoffen 20, 20', 20" und entsprechenden Bindemitteln. So zeigt beispielsweise die Dämmstoffkammer 31 einen Einblasdämmstoff 20, welcher mit dem entsprechenden Bindemittel über die gesamte Dicke 25 aktiviert wurde. Die Dämmstoffkammern werden wiederum durch eine Vorderwand 33, die Rückwand 34 und entsprechende seitliche Begrenzungselemente 35 gebildet.

In der Dämmstoffkammer 31' wurde lediglich eine Randschicht 24 des Einblasdämmstoffes 20' bzw. des entsprechenden Bindemittels aktiviert. Somit bildet sich eine randseitige Hülle in der Dämmstoffkammer, welche den zentralen losen Einblasdämmstoff komplett umhüllt. Diese Randschicht 24 ist durch eine unterschiedliche Schraffur dargestellt.

Die Dämmstoffkammer 31" weist einen losen Einblasdämmstoff 20", allenfalls mit entsprechendem Bindemittel auf. Das Bindemittel wurde hier jedoch nicht aktiviert. Zusätzlich zu den seitlichen Begrenzungselementen 35, der Vorderwand 33 und Rückwand 34 ist ein Rückhalteelement 37 in Form eines Vlieses vorhanden, welches die Vorderwand 33 und die Rückwand 34 innenseitig bedeckt. Im Falle eines Brandes wird nach dem Durchbrennen der Vorderwand 33 und/oder der Rückwand 34 dieses Rückhalteelement 37 den losen Einblasdämmstoff 20" vor einem Herausfallen hindern. Zusätzlich zum Rückhalteelement 37 kann der Einblasdämmstoff auch mit Bindemittel versehen und das Bindemittel aktiviert sein. Der Einblasdämmstoff liegt somit nicht mehr lose vor, es ergibt sich ein zusätzlicher Brandschutz.

## Patentansprüche

1. Verfahren zum Einblasen von Einblasdämmstoff (20) in Dämmstoffkammern (31) von Bauelementen (30) umfassend die Schritte:
- Bereitstellen eines Bauelementes (30) mit mindestens einer zu befüllenden Dämmstoffkammer (31),
- Abdecken der zu befüllenden Dämmstoffkammer (31) mit einem Abdeckelement (10),
- Einblasen von Einblasdämmstoff (20) durch mindestens einen Einfüllstutzen (11) in die Dämmstoffkammer (31),
- Einbringen eines Bindemittels (21) in die Dämmstoffkammer (31),
- Aktivieren des Bindemittels (21) in der Dämmstoffkammer (31) und/oder beim Einbringen in die Dämmstoffkammer (31),
- Abnehmen des Abdeckelementes (10) von der befüllten Dämmstoffkammer (31),
- Verschliessen der befüllten Dämmstoffkammer (31),
wobei der Einblasdämmstoff (20) natürliche Dämmstofffasern, insbesondere Zellulosefasern, Holzfasern, Holzspäne, Wolle, Stroh, Hanf, Flachs, Chinaschilf, oder Mineralfasern, wie beispielsweise Glaswolle oder Steinwolle, sind,
wobei der mindestens eine Einfüllstutzen (11) im Abdeckelement (10) integriert ist,
wobei der Einblasdämmstoff (20) und das Bindemittel (21) während dem Einblasen in die Dämmstoffkammer (31) vermischt werden und das Bindemittel (21) in flüssiger Form eingebracht wird.

2. Verfahren nach Anspruch 1, **dadurch gekennzeichnet, dass** das Bindemittel (21) ausgewählt ist aus der Gruppe umfassend:
- natürliche Bindemittel, insbesondere Weissleim, Lignin, Stärke, Kleister, Wasserglas, Tannine, Hemizellulose, Saccharide, usw.,
- künstliche Bindemittel, insbesondere thermoplastische Kunststoffe, Polyolefinfasern, Zellulose-Polymer-Verbundstoffe, usw.,
- künstliche Bindemittel in Verbindung mit Metallpartikeln,
- Bindemittel, welche erst bei Vermischung zweier Stoffe zu einem Bindemittel werden,
- Kombinationen daraus.

3. Verfahren nach Anspruch 1 oder 2, **dadurch gekennzeichnet, dass** die Aktivierung des Bindemittels (21) durch Temperatur und/oder Vibration und/oder chemisch und/oder Druck erfolgt.

4. Verfahren nach einem der Ansprüche 1 bis 3, **dadurch gekennzeichnet, dass** die Aktivierung des Bindemittels (21) in einer Randschicht (24) und/oder der gesamte Dicke (25) der Dämmstoffkammer (31) erfolgt.

5. Vorrichtung zum Einblasen von Einblasdämmstoff (20) in Dämmstoffkammern (31) von Bauelementen (30) mit einem Abdeckelement (10) zum wenigsten teilweisen Abdecken der Dämmstoffkammer (31) und wenigstens einem Einfüllstutzen (11) zum Einbringen eines Einblasdämmstoffes (20) in die Dämmstoffkammer (31), wobei der Einblasdämmstoff (20) natürliche Dämmstofffasern, insbesondere Zellulosefasern, Holzfasern, Holzspäne, Wolle, Stroh, Hanf, Flachs, Chinaschilf, oder Mineralfasern, wie beispielsweise Glaswolle oder Steinwolle, sind, **dadurch gekennzeichnet, dass** die Vorrichtung wenigstens eine Benetzungseinrichtung zum Benetzen einer Begrenzungsfläche der Dämmstoffkammer (31) und/oder einer Oberfläche (23) einer Schicht von in die Dämmstoffkammer (31) eingeblasenem Einblasdämmstoff (20) mit einem flüssigen Bindemittel (21) aufweist, wobei der wenigstens eine Einfüllstutzen (11) im Abdeckelement (10) integriert ist.

6. Vorrichtung zum Einblasen von Einblasdämmstoff (20) in Dämmstoffkammern (31) von Bauelementen (30) mit einem Abdeckelement (10) zum wenigsten teilweisen Abdecken einer Dämmstoffkammer (31) und mindestens einem Einfüllstutzen (11) zum Einbringen eines Gemisches aus Einblasdämmstoff (20) und flüssigem Bindemittel (21) in die Dämmstoffkammer (31), wobei der Einblasdämmstoff (20) natürliche Dämmstofffasern, insbesondere Zellulosefasern, Holzfasern, Holzspäne, Wolle, Stroh, Hanf, Flachs, Chinaschilf, oder Mineralfasern, wie beispielsweise Glaswolle oder Steinwolle, sind, **dadurch gekennzeichnet, dass** die Vorrichtung wenigstens ein Aktivierungselement (12) aufweist, um das Bindemittel (21) zu aktivieren.

7. Vorrichtung nach Anspruch 5 oder 6, **dadurch gekennzeichnet, dass** die Vorrichtung einen Mischer zum Vermischen des Einblasdämmstoffes (20) und des Bindemittels (21) aufweist.

8. Vorrichtung nach Anspruch 7, **dadurch gekennzeichnet, dass** der Mischer zum Vermischen des Einblasdämmstoffes (20) und des flüssigen Bindemittels (21) im Einfüllstutzen (11) angeordnet ist.

9. Vorrichtung nach einem der Ansprüche 6 bis 8, **dadurch gekennzeichnet, dass** das Aktivierungselement (12) ein Element aufweist, ausgewählt aus der Gruppe umfassend:
- wenigstens einen Auslass für Dampf und/oder Heissluft und/oder Gas und/oder Flüssigkeit auf einer der Dämmstoffkammer (31) zugewandten Seite des Abdeckelementes (10),
- wenigstens eine Injektionsnadel (15) mit einem endseitigen Auslass für Dampf und/oder Heissluft und/oder Gas und/oder Flüssigkeit auf einer der Dämmstoffkammer (31) zugewandten Seite des Abdeckelementes (10),
- wenigstens eine Induktionsschlaufe zur Erzeugung eines magnetischen Wechselfeldes im Bereich der Dämmstoffkammer (31),
- wenigstens eine Hochfrequenzantenne zum Ausstrahlen einer Mikrowellenstrahlung in den Bereich der Dämmstoffkammer (31),
- wenigstens einen Infrarotsender zum Ausstrahlen einer Infrarotstrahlung in den Bereich der Dämmstoffkammer (31),
- eine Kombination aus mehreren der vorgenannten Elemente.

10. Bauelement (30) umfassend wenigstens eine Dämmstoffkammer (31), welche durch eine Vorderwand (33), eine Rückwand (34) sowie seitlich durch Begrenzungselemente (35) definiert ist, wobei die Dämmstoffkammer (31) mit einem Einblasdämmstoff (20) und mit Bindemittel (21) setzungssicher befüllt ist, wobei das Bindemittel (21) in flüssiger Form und der Einblasdämmstoff bevorzugt mit einem Verfahren nach einem der Ansprüche 1 bis 4 und/oder mittels einer Vorrichtung nach einem der Ansprüche 5 bis 9 eingebracht wurde, **dadurch gekennzeichnet, dass** die Dichte des eingeblasenen Dämmstoffes bei Verwendung von Zellulosefasern als Dämmstoff weniger als 50 kg/m3, vorzugsweise weniger als 45 kg/m3, besonders bevorzugt weniger als 40 kg/m3 beträgt.

11. Bauelement (30) nach Anspruch 10, wobei die Dämmstoffkammer (31) zusätzlich ein nichtbrennbares Rückhalteelement (37) aufweist, welches zwischen Einblasdämmstoff (20) und der Vorderwand (33) und/oder zwischen Einblasdämmstoff (20) und der Rückwand (34) angeordnet ist, **dadurch gekennzeichnet, dass** das Rückhalteelement (37) ausgewählt ist aus der Gruppe umfassend:
- ein Vlies,
- ein Netz,
- ein Gitter,
- eine Kombination aus mehreren der vorgenannten Elemente.

## Claims

1. A method for blowing blow-in insulation material (20) into insulation chambers (31) of building elements (30) comprising the steps:
- Providing a building element (30) with at least one insulation chamber (31) to be filled,
- Covering the insulation chamber (31) to be filled with a cover element (10),
- Injection of blown-in insulation material (20) through at least one filling nozzle (11) into the insulation chamber (31),
- Introducing a binder (21) into the insulation chamber (31),
- Activation of the binder (21) in the insulation chamber (31) and/or during insertion into the insulation chamber (31),
- Remove the cover element (10) from the filled insulation chamber (31),
- Close the filled insulation chamber (31),
wherein the blow-in insulating material (20) is natural insulating fibres, in particular cellulose fibres, wood fibres, wood chips, wool, straw, hemp, flax, Chinese reed, or mineral fibres, such as glass wool or rock wool,
wherein the at least one filling nozzle (11) is integrated in the cover element (10),
wherein the blow-in insulating material (20) and the binder (21) are mixed during blowing into the insulating material chamber (31) and the binder (21) is introduced in liquid form.

2. The method according to claim 1, **characterized in that** the binder (21) is selected from the group comprising:
- natural binders, especially white glue, lignin, starch, paste, water glass, tannins, hemicellulose, saccharides, etc,
- artificial binders, in particular thermoplastics, polyolefin fibres, cellulose-polymer composites, etc.,
- Artificial binders in combination with metal particles,
- Binders which only become a binder when two substances are mixed,
- Combinations of these.

3. Method according to claim 1 or 2, **characterised in that** the activation of the binder (21) is effected by temperature and/or vibration and/or chemically and/or pressure.

4. Method according to any one of claims 1 to 3, **characterized in that** the activation of the binder (21) takes place in an edge layer (24) and/or the entire thickness (25) of the insulation chamber (31).

5. Device for blowing insulating material (20) into insulating chambers (31) of building elements (30) with a cover element (10) for at least partially covering the insulating chamber (31) and at least one filling nozzle (11) for introducing a blow-in insulating material (20) into the insulating chamber (31), wherein the blow-in insulating material (20) comprises natural insulating fibres, in particular cellulose fibres, wood fibres, wood chips, wool, straw, hemp, flax, Chinese reed, or mineral fibres, such as, for example, glass wool or rock wool, **characterized in that** the device has at least one wetting device for wetting a boundary surface of the insulating chamber (31) and/or a surface (23) of a layer of blown-in insulating material (20) blown into the insulating chamber (31) with a liquid binder (21), the at least one filling nozzle (11) being integrated in the cover element (10).

6. Device for blowing blow-in insulating material (20) into insulating chambers (31) of building elements (30) with a cover element (10) for at least partially covering an insulating chamber (31) and at least one filling nozzle (11) for introducing a mixture of blow-in insulating material (20) and liquid binder (21) into the insulating chamber (31), wherein the blow-in insulating material (20) is natural insulating material fibres, in particular cellulose fibres, wood fibres, wood chips, wool, straw, hemp, flax, Chinese reed, or mineral fibres, such as glass wool or rock wool, **characterised in that** the device comprises at least one activating element (12) for activating the binder (21).

7. Device according to claim 5 or 6, **characterised in that** the device comprises a mixer for mixing the blow-in insulation material (20) and the binder (21).

8. Device according to claim 7, **characterised in that** the mixer for mixing the blow-in insulating material (20) and the liquid binder (21) is arranged in the filling nozzle (11).

9. A device according to any one of claims 6 to 8, **characterized in that** the activating element (12) comprises an element selected from the group comprising:
- at least one outlet for steam and/or hot air and/or gas and/or liquid on a side of the cover element (10) facing the insulation chamber (31),
- at least one injection needle (15) with an end outlet for steam and/or hot air and/or gas and/or liquid on a side of the cover element (10) facing the insulation chamber (31),
- at least one induction loop for generating an alternating magnetic field in the area of the insulation chamber (31),
- at least one high-frequency antenna for emitting microwave radiation into the area of the insulation chamber (31),
- at least one infrared emitter for emitting infrared radiation into the area of the insulation chamber (31),
- a combination of several of the above elements.

10. Building element (30) comprising at least one insulation chamber (31), which is defined by a front wall (33), a rear wall (34) and laterally by boundary elements (35), the insulation chamber (31) being filled with a blow-in insulation material (20) and with binding agent (21) in a settlement-proof manner, the binder (21) being in liquid form and the blow-in insulating material preferably having been introduced by a method according to one of claims 1 to 4 and/or by means of a device according to one of claims 5 to 9, **characterized in that** the density of the blown-in insulating material when cellulose fibres are used as insulating material is less than 50 kg/m3, preferably less than 45 kg/m3, particularly preferably less than 40 kg/m3.

11. Building element (30) according to claim 10, wherein the insulation chamber (31) additionally has a non-combustible retaining element (37) which is arranged between blown-in insulation material (20) and the front wall (33) and/or between blown-in insulation material (20) and the rear wall (34), **characterized in that** the retaining element (37) is selected from the group comprising:
- a fleece,
- a net,
- a grid,
- a combination of several of the above elements.

## Revendications

1. Procédé d'insufflation de matériau isolant (20) dans des chambres d'isolation (31) d'éléments de construction (30) comprenant les étapes suivantes :
- mise à disposition d'un élément de construction (30) avec au moins une chambre d'isolation (31) à remplir,
- couvrir la chambre d'isolation (31) à remplir avec un élément de couverture (10),
- l'injection d'un matériau isolant d'injection (20) par au moins une tubulure de remplissage (11) dans la chambre d'isolation (31),
- l'introduction d'un liant (21) dans la chambre d'isolation (31),
- l'activation du liant (21) dans la chambre d'isolation (31) et/ou lors de l'introduction dans la chambre d'isolation (31),
- retirer l'élément de couverture (10) de la chambre d'isolation remplie (31),
- fermeture de la chambre d'isolation remplie (31),
dans lequel le matériau isolant à insuffler (20) est constitué de fibres isolantes naturelles, en particulier de fibres de cellulose, de fibres de bois, de copeaux de bois, de laine, de paille, de chanvre, de lin, de roseau de Chine, ou de fibres minérales, comme par exemple de la laine de verre ou de la laine de roche,
l'au moins une tubulure de remplissage (11) étant intégrée dans l'élément de couverture (10),
dans lequel le matériau isolant insufflé (20) et le liant (21) sont mélangés pendant l'insufflation dans la chambre d'isolation (31) et le liant (21) est introduit sous forme liquide.

2. Procédé selon la revendication 1, **caractérisé en ce que** le liant (21) est choisi dans le groupe comprenant :
- les liants naturels, notamment la colle blanche, la lignine, l'amidon, la colle, le verre soluble, les tanins, l'hémicellulose, les saccharides, etc,
- les liants artificiels, en particulier les thermoplastiques, les fibres de polyoléfine, les composites cellulose-polymère, etc,
- les liants artificiels associés à des particules métalliques,
- les liants qui ne deviennent un liant que lorsque deux substances sont mélangées,
- des combinaisons de ces éléments.

3. Procédé selon la revendication 1 ou 2, **caractérisé en ce que** l'activation du liant (21) est réalisée par la température et/ou par vibration et/ou par voie chimique et/ou par pression.

4. Procédé selon l'une des revendications 1 à 3, **caractérisé en ce que** l'activation du liant (21) est réalisée dans une couche périphérique (24) et/ou dans toute l'épaisseur (25) de la chambre d'isolation (31).

5. Dispositif d'injection de matériau isolant (20) dans des chambres d'isolation (31) d'éléments de construction (30) avec un élément de couverture (10) pour recouvrir au moins partiellement la chambre d'isolation (31) et au moins une tubulure de remplissage (11) pour introduire un matériau isolant (20) dans la chambre d'isolation (31), le matériau isolant à insuffler (20) comprenant des fibres isolantes naturelles, en particulier des fibres de cellulose, des fibres de bois, des copeaux de bois, de la laine, de la paille, du chanvre, du lin, du roseau de Chine, ou des fibres minérales, comme par exemple de la laine de verre ou de la laine de roche, **caractérisé en ce que** le dispositif présente au moins un dispositif de mouillage pour mouiller une surface de délimitation de la chambre d'isolation (31) et/ou une surface (23) d'une couche de matériau isolant insufflé (20) dans la chambre d'isolation (31) avec un liant liquide (21), l'au moins une tubulure de remplissage (11) étant intégrée dans l'élément de couverture (10).

6. Dispositif d'injection de matériau isolant (20) dans des chambres d'isolation (31) d'éléments de construction (30) avec un élément de couverture (10) pour recouvrir au moins partiellement une chambre d'isolation (31) et au moins une tubulure de remplissage (11) pour introduire un mélange de matériau isolant (20) et de liant liquide (21) dans la chambre d'isolation (31), le matériau isolant à insuffler (20) étant des fibres isolantes naturelles, en particulier des fibres de cellulose, des fibres de bois, des copeaux de bois, de la laine, de la paille, du chanvre, du lin, du roseau de Chine, ou des fibres minérales, comme par exemple de la laine de verre ou de la laine de roche, **caractérisé en ce que** le dispositif présente au moins un élément d'activation (12) pour activer le liant (21).

7. Dispositif selon la revendication 5 ou 6, **caractérisé en ce que** le dispositif comprend un mélangeur pour mélanger le matériau isolant à insuffler (20) et le liant (21).

8. Dispositif selon la revendication 7, **caractérisé en ce que** le mélangeur pour mélanger le matériau isolant à insuffler (20) et le liant liquide (21) est disposé dans la tubulure de remplissage (11).

9. Dispositif selon l'une quelconque des revendications 6 à 8, **caractérisé en ce que** l'élément d'activation (12) comprend un élément choisi dans le groupe comprenant :
- au moins une sortie pour la vapeur et/ou l'air chaud et/ou le gaz et/ou le liquide sur un côté de l'élément de couverture (10) tourné vers la chambre d'isolation (31),
- au moins une aiguille d'injection (15) avec une sortie d'extrémité pour la vapeur et/ou l'air chaud et/ou le gaz et/ou le liquide sur un côté de l'élément de couverture (10) tourné vers la chambre d'isolation (31),
- au moins une boucle d'induction pour générer un champ magnétique alternatif dans la zone de la chambre d'isolation (31),
- au moins une antenne haute fréquence pour émettre un rayonnement micro-ondes dans la zone de la chambre d'isolation (31),
- au moins un émetteur infrarouge pour émettre un rayonnement infrarouge dans la zone de la chambre d'isolation (31),
- une combinaison de plusieurs des éléments susmentionnés.

10. Elément de construction (30) comprenant au moins une chambre d'isolation (31), qui est définie par une paroi avant (33), une paroi arrière (34) ainsi que latéralement par des éléments de délimitation (35), la chambre d'isolation (31) étant remplie d'un matériau isolant à insuffler (20) et d'un liant (21) de manière à ne pas se tasser, le liant (21) ayant été introduit sous forme liquide et l'isolant insufflé ayant été introduit de préférence par un procédé selon l'une des revendications 1 à 4 et/ou au moyen d'un dispositif selon l'une des revendications 5 à 9, **caractérisé en ce que** la densité de l'isolant insufflé est inférieure à 50 kg/m3, de préférence inférieure à 45 kg/m3, de manière particulièrement préférée inférieure à 40 kg/m3 lorsque des fibres de cellulose sont utilisées comme isolant.

11. Elément de construction (30) selon la revendication 10, dans lequel la chambre d'isolation (31) présente en outre un élément de retenue incombustible (37) qui est disposé entre le matériau isolant à insuffler (20) et la paroi avant (33) et/ou entre le matériau isolant à insuffler (20) et la paroi arrière (34), **caractérisé en ce que** l'élément de retenue (37) est choisi dans le groupe comprenant :
- une toison,
- un filet,
- une grille,
- une combinaison de plusieurs des éléments susmentionnés .
